# EUROPÄISCHE PATENTSCHRIFT

(11) **EP 1 792 860 B1**
(45) Veröffentlichungstag und Bekanntmachung des Hinweises auf die Patenterteilung: **14.09.2011**
(21) Anmeldenummer: 06024085.0
(22) Anmeldetag: 21.11.2006
(51) Int. Cl.: D21G 9/00, B65H 20/06

(54) **Unterdruck-Bandfördervorrichtung zum Führen einer laufenden Bahn**
Vacuum web transport device for guiding a running web
Dispositif à dépression d'alimentation d'une bande pour guider une bande en movement

(30) Priorität: 30.11.2005 DE 102005057426
(43) Veröffentlichungstag der Anmeldung: 06.06.2007
(73) Patentinhaber: Andritz Küsters GmbH, 47805 Krefeld (DE)
(72) Erfinder: Pesch, Andreas, 47799 Krefeld (DE); Schmitz, Bernhard, 47877 Willich (DE)
(74) Vertreter: Sparing Röhl Henseler Patentanwälte European Patent Attorneys

(56) Entgegenhaltungen:
- EP-A- 1 063 188
- EP-A- 1 127 978
- DE-A1- 3 524 006
- DE-A1- 10 009 188
- DE-U1- 29 924 658

## Beschreibung

Die Erfindung betrifft eine Unterdruck-Bandfördervorrichtung zum Führen einer laufenden Bahn, insbesondere eines Bahneinführungsstreifens einer Papier- oder Kartonbahn, nach dem Oberbegriff des Anspruchs 1.

Unterdruck-Bandfördervorrichtungen zum Führen einer laufenden Bahn werden bei unterschiedlichen Industrieanlagen eingesetzt, um eine Bahn auf einem Transportweg sicher halten zu können. Dies gilt insbesondere für Papier- und Kartonmaschinen, wo die Bahn von einer Maschinenpartie zu einer anderen Maschinenpartie überführt wird, beispielsweise von der Nasspartie zur Trockenpartie oder von der Trockenpartie zur Veredelungspartie.

Aus DE 100 09 188 A1 ist bekannt, bei Papier- oder Kartonmaschinen Unterdruck-Bandfördervorrichtungen zu benutzen, um das Einfädeln der Papier- oder Kartonbahn in eine Maschine zur Herstellung oder Veredelung oder Weiterverarbeitung einer solchen Bahn zu erleichtern. Bei der Inbetriebnahme einer Papiermaschine oder bei einem Wiederanfahren nach einem Bahnriss wird ein schmaler Bändel oder Einführungsstreifen von der laufenden Bahn abgetrennt. Dieser Bändel wird mit Hilfe der Unterdruck-Bandfördervorrichtung beispielsweise vom Ende einer Maschinensektion zum Einlaufbereich einer nachfolgenden Maschinensektion überführt. Dazu umfasst die Fördervorrichtung ein luftdurchlässiges, endloses Förderband, das über zwei Rollen und über einen Saugkasten oder Unterdruckkasten läuft. Infolgedessen wird der Einführungsstreifen an das Förderband angesaugt und transportiert. Um innerhalb des Saugkastens Vakuum oder Unterdruck zu erzeugen, ist ein Unterdruckgebläse vorgesehen. Das Unterdruckgebläse umfasst ein Laufrad, das einen Auslasskanal aufweist. Das Laufrad wird durch einen geeigneten Motor angetrieben. Der Saugkasten hat eine oder mehrere Absaugöffnungen, über die das Unterdruckgebläse Unterdruck in dem Inneren des Saugkastens erzeugt. Nachteilig ist der aufwendige und großformatige Aufbau, der zudem wartungsanfällig sowie teuer in der Herstellung und im Betrieb ist. Die Abdichtung des Saugkastens ist zudem schwierig.

Aus DE 35 24 006 A1 ist eine Vorrichtung zum Transport und zur Führung des Bahnendaufführungsbandes in einer Papiermaschine bekannt, die aus einem um zwei oder mehrere Umlenkwalzen angeordneten Transportband besteht, das luftdurchlässig ist und innerhalb dessen Schleife Vorrichtungen angebracht sind, mit denen an dem einen Trumm des Transportbandes, mit dem das Endaufführungsband transportiert wird, eine Unterdruckwirkung erreicht wird, wodurch das Endaufführungsband an das genannte Trumm geheftet und daran festgehalten wird. Der Unterdruck wird erzeugt durch innerhalb der Schleife angebrachte Luftgebläseeinrichtungen, die Leitplatten umfassen, die sich im wesentlichen parallel zur Ebene des Transportbandes erstrecken und an denen sich durch Luftblasungen eine dynamische Unterdruckwirkung erzeugen lässt, mit der das Endaufführungsband an das Transportband geheftet wird. Nachteilig ist, dass zum Anblasen der Leitplatten eine ziemlich große Menge an Luft erforderlich ist, die abzuleiten ist und zu unerwünschten Blasströmen im Bereich um die Vorrichtung führt.

Aus DE 299 24 658 U1 ist schließlich eine Vorrichtung zum Befördern und Führen eines Einführstreifens einer Bahn bei einer Papiermaschine der genannten Art bekannt, bei der die Einrichtung zur Erzeugung einer Unterdruckwirkung gekrümmte Luftströmungsführungsflächen längs des Transportbandes aufweist, die in Verbindung mit Foil-Köpfen einen Unterdruck erzeugen. Durch ein Einstellen des Winkels der Luftströmungsführungsflächen kann die Höhe des Unterdrucks reguliert werden. Nachteilig sind entstehende Überdruckbereiche vor den Foil-Köpfen.

Aufgabe der Erfindung ist es daher, eine Unterdruck-Bandfördervorrichtung zum Führen einer laufenden Bahn zu schaffen, die konstruktiv einfach ist und wenig Platz in Anspruch nimmt.

Diese Aufgabe wird durch die Merkmale des kennzeichnenden Teils des Anspruchs 1 gelöst.

Hierdurch wird eine Unterdruck-Bandfördervorrichtung zum Führen einer laufenden Bahn, insbesondere eines Bahneinführungsstreifens, geschaffen, deren Vorrichtung zum Aufbringen eines Unterdrucks neben einer geringen Baugröße eine an den Einsatzzweck angepasste Bauform besitzt, nämlich eine rechteckige Bauform. Dabei ist die Saugleistung hoch und einstellbar in Längs- und Querrichtung. Drucksenken zwischen einzelnen Saugzentren werden minimiert, so dass ein im Wesentlichen gleichmäßiger Unterdruck über die Breite und/oder die Länge des Transportbandes einstellbar ist, um eine Bahn zu halten.

Bevorzugt erstreckt sich eine Düsenreihenanordnung des mindestens einen Langspaltejektors quer zur Bandlaufrichtung und erzeugt eine Luftströmung senkrecht zum Band. Die Luftströmung ist dann auch einfach nach unten ableitbar, wodurch Behinderungen durch unerwünschte Luftströmungen im Bereich der Vorrichtung minimiert werden.

Bevorzugt weist ein Spaltraum des mindestens einen Langspaltejektors einen Abschnitt mit einem eingeengten Querschnitt auf, um einen hohen Wirkungsgrad zu erreichen. Ist ein geringerer Wirkungsgrad ausreichend, kann der Spaltraum auch ohne Querschnittsverengung ausgebildet sein.

Der mindestens eine Langspaltejektor kann auch in Verbindung mit einem Ansaugraum arbeiten, wozu eine Trennwand innerhalb der Schleife vorgesehen sein kann. Die Trennwand ist vorzugsweise in Längsrichtung des Transportbandes und mit Abstand unterhalb des Trumms, das zum Festhalten der Bahn vorgesehen ist, angeordnet. Dadurch wird ein Ansaugraum oberhalb der Trennwand von einem Abströmraum unterhalb der Trennwand getrennt. Der Abströmraum wird in einem Bereich oberhalb des zurücklaufenden anderen Trumms gebildet und kann nach außen offen oder geschlossen ausgebildet sein. Sind mehrere Langspaltejektoren in Längsrichtung hintereinander angeordnet, können ferner auch Quertrennwände vorgesehen sein, die den Ansaugraum und gegebenenfalls den Abströmraum in mehrere hintereinander angeordnete Räume unterteilt. Wählbare Unterdruckprofile längs des Transportbandes sind auf diese Weise einstellbar.

Ist eine Trennwand vorgesehen, kann in dieser ein Durchgang vorgesehen sein, der mit einer einstellbaren Drossel versehen ist. Über die Drossel kann eine Durchflussmenge bestimmt und damit ein maximales Unterdruckniveau eingestellt werden.

Die Anordnung des mindestens einen Langspaltejektors kann senkrecht arbeitend zum Transportband erfolgen oder in einem Winkel zum Transportband.

Der mindestens eine Langspaltejektor kann einen Spaltraum besitzen, der abströmseitig eine Querschnittserweiterung aufweist. Die ausströmende Luft kann hierdurch eine bessere Verteilung erfahren.

Der mindestens eine Langspaltejektor kann einen Spaltraum besitzen, dessen Strömungsweglänge wählbar ist. Der Spaltraum kann folglich nicht nur zum Ansaugen von Luft zur Unterdruckerzeugung dienen, sondern kann gleichzeitig auch zum gezielten Wegführen der Luft vom Bereich des Aufbringens von Unterdruck eingesetzt werden. Um das Ansaugen weiter zu verbessern, kann der Luftstrahlinjektor in einem konvergierend gestalteten Eintrittsbereich des mindestens einen Langspaltejektors angeordnet sein.

Die Ausrichtung des Eintrittsbereiches des oder der Langspaltejektoren zur Laufrichtung des Transportbandes ist wählbar. Der Eintrittsbereich kann quer oder schräg zur Laufrichtung oder in Laufrichtung angeordnet sein, wobei bei mehreren Langspaltejektoren diese mit Abstand oder unmittelbar benachbart zueinander angeordnet sein können, um wählbare Unterdruckfelder auszubilden. Insbesondere dann, wenn mehrere Langspaltejektoren in Laufrichtung einen Unterdruckstreifen in Laufrichtung bilden, kann nur ein Reihe aus Langspaltejektoren, beispielsweise ein Mittelstreifen, vorgesehen sein oder mehrere Reihen von Langspaltejektoren parallel und beabstandet zueinander angeordnet sein, beispielsweise zwei Randstreifen.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch eine Draufsicht einer Unterdruck-Bandfördervorrichtung,
Fig. 2 zeigt einen Schnitt A-A nach Fig. 1 für eine Unterdruck-Bandfördervorrichtung gemäß einem ersten Ausführungsbeispiel,
Fig. 3 zeigt schematisch eine Draufsicht eines Langspaltejektors der Unterdruck-Bandfördervorrichtung gemäß Fig. 2,
Fig. 4a zeigt einen Schnitt B-B des Langspaltejektors gemäß Fig. 3,
Fig. 4b zeigt vergrößert den Bereich X von Fig. 4a,
Fig. 5 zeigt eine perspektivische Ansicht des Langspaltejektors gemäß Fig. 3,
Fig. 6 zeigt einen Schnitt A-A nach Fig. 1 für eine Unterdruck-Bandfördervorrichtung gemäß einem zweiten Ausführungsbeispiel,
Fig. 7 zeigt einen Schnitt A-A nach Fig. 1 für eine Unterdruck-Bandfördervorrichtung gemäß einem dritten Ausführungsbeispiel,
Fig. 8 zeigt einen Schnitt A-A nach Fig. 1 für eine Unterdruck-Bandfördervorrichtung gemäß einem vierten Ausführungsbeispiel,
Fig. 9 zeigt schematisch eine Draufsicht einer Unterdruck-Bandfördervorrichtung gemäß einem fünften Ausführungsbeispiel,
Fig. 10 zeigt schematisch eine Draufsicht einer Unterdruck-Bandfördervorrichtung gemäß einem sechsten Ausführungsbeispiel,
Fig. 11 zeigt schematisch eine Draufsicht einer Unterdruck-Bandfördervorrichtung gemäß einem siebten Ausführungsbeispiel,
Fig. 12a und 12b zeigen jeweils einen Schnitt A-A nach Fig. 1 für eine Unterdruck-Bandfördervorrichtung gemäß einem achten und neunten Ausführungsbeispiel.

Fig, 1 zeigt eine Unterdruck-Bandfördervorrichtung 1 zum Führen einer laufenden Bahn 2, insbesondere eines Bahneinführungsstreifens einer Papier- oder Kartonbahn. Die Unterdruck-Bandfördervorrichtung 1 umfasst Umlenkwalzen 3 und 4, zwischen denen ein Transportband 5 angeordnet ist. Das Transportband 5 ist endlos in einer Schleife 8 geführt mit einem Obertrumm 6 und einem Untertrumm 7, wie beispielsweise in Fig. 1 gezeigt. Das Transportband 5 ist luftdurchlässig und besteht dazu aus einem Tuch mit ausreichender Permeabilität oder einer Materialbahn mit Lochstruktur.

Innerhalb der Schleife 8 ist eine Vorrichtung 9 zum Aufbringen eines Unterdrucks an der Innenseite eines der Trumms des Transportbandes, hier des Obertrumms 6, zum Festhalten der Bahn 2 an dem Transportband 5 angeordnet. Die Vorrichtung 9 zum Aufbringen eines Unterdrucks wird mittels mindestens eines Langspaltejektors 10, 11 gebildet, der jeweils einen Luftstrahlinjektor 12, 13 mit einer Vielzahl von Luftaustrittsdüsen 14 entlang der Eintrittsseite 15, 16 des Langspalts 17, 18 aufweist und eintrittsseitig mit Abstand unterhalb der Innenseite des zum Festhalten der Bahn vorgesehenen Trumms 6 positioniert ist. Über seitlich am Transportband 5 anschließende Zuführungsleitungen 21, 22 wird der Luftstrahlinjektor 12, 13 des mindestens einen Langspaltejektors 10, 11 von einer nicht dargestellten Luftquelle gespeist, um Luft in den zugehörigen Langspalt 17, 18 injizieren zu können. Die eingespeiste Luft strömt mit hoher Geschwindigkeit durch die Luftaustrittsdüsen 14, wodurch Luft an der Eintrittsseite 15 angesaugt wird, die sich in der kopfseitigen Umgebung des mindestens einen Langspaltejektors 10, 11 befindet. Auf diese Weise kann ein Unterdruck an der Innenseite des Trumms 6 aufgebracht werden, indem eine oder mehrere Luftdüsen unterhalb des Bandes 5 angebracht werden. Der Druck der zugeführten Luft ist einstellbar, wodurch Einfluss auf die Saugleistung genommen werden kann. Sind mehrere Langspaltejektoren 10, 11 in Laufrichtung hintereinander angeordnet, können diese gleiche oder unterschiedliche Luftzufuhr erhalten, um dadurch individuell einstellbare Saugleistungsprofile in Transportrichtung T zu gestalten.

Die Ausbildung des mindestens einen Langspaltejektors 10, 11 ist in den Figuren 3 bis 5 für den einen Langspaltejektor 10 im Einzelnen dargestellt. Die nachfolgenden Ausführungen gelten für alle anderen Langspaltejektoren entsprechend. Danach besitzt der Langspaltejektor 10 eine im Wesentlichen rechteckige Bauform und weist einen Luftstrahlinjektor 12 auf. Der Luftstrahlinjektor 12 wird von einem Düsenstock-19 gebildet, der in Spaltlängsrichtung angeordnet ist und eine Luftströmung in dem Spaltraum 20 des Langspalts 17 erzeugt. Der Düsenstock 19 ist gegenüber der Eintrittsseite 15 vorzugsweise versenkt angeordnet, wodurch die eintrittsseitig angesaugte Luft in den Spaltraum 20 gelenkt wird. Vorzugsweise sitzt der Luftstrahlinjektor 12 in einem konvergierenden Eintrittsbereich 23 des Langspaltejektors 10, wobei die kurzen Seitenkanten 24, 25 des Langspalts 17 vorzugsweise gerundet sind.

Der Langspalt 17 des Langspaltejektors 10 kann den Spaltraum 20 mit parallelen Flächen von der Eintrittsseite 15 bis zu einer Austrittsseite 26 begrenzen, also sich ohne eingeengten Querschnitt erstrecken (vgl. Fig. 12a, 12b). Bevorzugt ist, für einen hohen Wirkungsgrad den Spaltraum 20 mit einem eingeengten Querschnitt auszubilden. Der Eintrittsbereich 23 mit konvergierenden Seitenflächen erstreckt sich dann bis unter den Luftstrahlinjektor 12. Die Verengung im Querschnitt des Langspalts 17 fördert die Bildung einer geschlossenen Strömung und damit eine vorteilhafte Abdichtung des Luftstrahlejektors 12. Die Ansaugleistung eines Langspaltejektors 10, 11 an der Eintrittsseite 15 ist steuerbar über die eingespeiste Luftströmung und durch die Form des Langspalts 17 zwischen Eintrittsseite 15 und Austrittsseite 26. Die Länge des Langspalts 17 in Strömungsrichtung ist wählbar und eröffnet eine vorteilhafte Ableitung der Luft.

An der Austrittsseite 26 ist der Langspalt 17 vorzugsweise mit einem erweiterten Querschnittsabschnitt 40 ausgebildet, wodurch das Abströmverhalten des Langspaltejektors 10 in Bezug auf eine breite Luftaustrittsverteilung verbessert wird. Auch bei eingeengtem Querschnitt des Langspaltes eingangs- und/oder ausgangsseitig besitzt der Langspalt 17 vorzugsweise einen Abschnitt mit parallelen Seitenflächen, der etwa 50 bis 80 % der Gesamtlänge des Langspalts 17 in Strömungsrichtung zwischen Eintrittsseite 15 und Austrittsseite 26 ausmachen kann. Der Langspalt 17 bildet insoweit einen Leitkanal für die Luftströmung mit einer wählbaren Strömungsweglänge.

Bei dem in Fig. 2 dargestellten ersten Ausführungsbeispiel einer Unterdruck-Bandfördervorrichtung umfasst die Vorrichtung 9 zum Aufbringen von Unterdruck zwei Langspaltejektoren 10, 11, die in Transportrichtung T mit Abstand hintereinander angeordnet sind. Die Anzahl der nebeneinander angeordneten Langspaltejektoren 10, 11 ist wählbar. Der Abstand von der Innenseite des Trumms 6 ist ebenfalls wählbar und richtet sich nach der Ansaugleistung. Ein Mindestabstand stellt sicher, dass ein Ansaugbereich zwar lokal, aber hinreichend flächig ist. Die Erstreckung des Langspalts 17 in Spaltlängsrichtung ist wählbar in Abhängigkeit einer Breite des Transportbandes 5, damit über die gesamte Breite des Transportbandes 5 angesaugt wird. In Transportrichtung T kann der oder die Langspaltejektoren 10, 11 an wählbaren Stellen angeordnet sein, also dort positioniert sein, wo eine Ansaugcharakteristik erwünscht ist. Der jeweilige Luftstrahlinjektor 12 mit dem zugehörigen Düsenstock 19 erstreckt sich dazu vorzugsweise quer zur Bandlaufrichtung T und erzeugt eine Luftströmung senkrecht zum Band 5. Die Langspaltejektoren 10, 11 sind hier senkrecht zum Transportband 5 arbeitend angeordnet.

Für eine Positionierung des mindestens einen Langspaltejektors 10, 11 ist eine Halterung 27 vorgesehen, die die Langspaltejektoren 10, 11 ortsfest in der Schleife 8 hält. Die Langspaltejektoren 10, 11 können darüber hinaus freistehend in der Schleife 8 angeordnet sein. Die Halterung 27 kann von einem Rahmengestell der Vorrichtung 1 gebildet werden, in dem auch die Umlenkwalzen 3, 4 gelagert sind.

Das Transportband 5 wird in Transportrichtung T durch mindestens eine angetriebene Umlenkwalze 3, 4 bewegt. Gemäß Fig. 2 ist hierzu für die Umlenkwalze 3 ein Antriebsmotor 28 vorgesehen. Zur Stützung des Transportbandes 5 auf der Schleife zwischen den Umlenkwalzen 3, 4 können nicht dargestellte Stützgitter vorgesehen sein.

Gemäß einem in Fig. 6 dargestellten zweiten Ausführungsbeispiel der Unterdruck-Bandfördervorrichtung ist innerhalb der Schleife 8 eine Trennwand 29 angeordnet. Die Trennwand 29 trennt einen Ansaugraum 33, 34, in dem die Eintrittsseite 15 des mindestens einen Langspaltejektors 10, 11 mit seinem jeweiligen Einlass angeordnet ist, von einem Abströmraum 35, 36, in dem die Austrittsseite 26 des mindestens einen Langspaltejektors 10, 11 mit seinem jeweiligen Auslass angeordnet ist. Die Trennwand 29 erstreckt sich dazu vorzugsweise im Wesentlichen parallel zum Transportband 5. Der Ansaugraum 33, 34 bildet vorzugsweise eine obere Kammer und der Abströmraum 35, 36 eine untere Kammer, die seitlich begrenzt sind durch Abdeckbleche 31, 32 gegenüber den Umlenkwalzen 3, 4.

Der Ansaugraum 33, 34 wird nach oben begrenzt durch den Trumm 6 des luftdurchlässigen Transportbands 5. Alternativ kann die Begrenzung nach oben durch ein Lochblech erfolgen, auf dem der Trumm 6 geführt läuft. Die Verteilung als auch die Öffnungsweiten der Löcher erlauben eine Einflussnahme auf die Unterdruckcharakteristik an der Innenseite des Trumms 6. Der Abströmraum 35, 36 wird nach unten begrenzt durch den rücklaufenden Trumm 7. Sind mehrere Langspaltejektoren 10, 11 angeordnet, beispielsweise zwei wie in Fig. 6 dargestellt, werden den Langspaltejektoren 10, 11 ein Ansaugraum 33, 34 und ein Abströmraum 35, 36 zugeordnet. Mittels einer Quertrennwand 30 ist die Unterteilung der Ansaugräume 33, 34 und Abströmräume 35, 36 möglich. Der mindestens eine Langspaltejektor 10, 11 saugt aus dem jeweiligen Ansaugraum 33, 34 die Luft an, wodurch ein Ansaugfeld entsprechend des Ansaugraumes 33, 34 an der Innenseite des Trumms 6 aufgebracht wird. Der Abstand der Eintrittsseite 15 des mindestens einen Langspaltejektors 10, 11 von der Innenseite des Trumms 6 kann größer gewählt werden als bei dem freistehenden Langspaltejektor 10, 11 gemäß Fig. 2. Um die Luft aus dem jeweiligen Ansaugraum 33, 34 möglichst gleichmäßig anzusaugen, wird die Eintrittsseite 15 vorzugsweise in einem mittleren Bereich des Ansaugraumes 33, 34 positioniert. Im Übrigen gelten die vorstehenden Ausführungen zum ersten Ausführungsbeispiel hier entsprechend.

Gemäß einem in Fig. 7 dargestellten dritten Ausführungsbeispiel der Unterdruck-Bandfördervorrichtung 1 ist in der Trennwand 29 eine einstellbare Drossel 37, 38 angeordnet. Über die Drossel 37, 38 kann eine Durchflussmenge zwischen einem Ansaugraum 33, 34 und einem Abströmraum 35, 36 bestimmt und damit ein maximales Unterdruckniveau in einem Ansaugraum 33, 34 eingestellt werden. Ein Maximalunterdruck in dem Ansaugraum 33, 34 kann über einen solchen Bypass zwischen Ansaugraum 33, 34 und Abströmraum 35, 36 festgelegt werden. Ab einem bestimmten Unterdruckwert baut sich kein weiterer Unterdruck mehr auf, da dann die Bypassströmung über die Drossel 37, 38 der Absaugströmung entspricht. Eine bestimmte Druckdifferenz wird eingeregelt. Das Unterdruckniveau ist zudem einstellbar. Die Gefahr, dass insbesondere nassere Papier- oder Kartonbahnen am Transportband 5 durch ein zu starkes Ansaugen beschädigt werden, besteht deshalb nicht. Jedem Ansaugraum 33, 34 mit zugehörigem Abströmraum 35, 36 ist vorzugsweise eine Drossel 37, 38 zugeordnet. Außerdem kann die Antriebsleistung des Motors 28 durch eine Begrenzung des Unterdruckniveaus klein gehalten werden. Im Übrigen gelten die vorstehenden Ausführungen zu dem ersten und zweiten Ausführungsbeispiel entsprechend.

Das in Fig. 8 dargestellte vierte Ausführungsbeispiel der Unterdruck-Bandfördervorrichtung 1 unterscheidet sich von dem in Fig. 7 dargestellten dritten Ausführungsbeispiel dadurch, dass der mindestens eine Langspaltejektor 10, 11 nicht senkrecht zum Transportband 5 arbeitend angeordnet ist, sondern in einem Winkel zum Transportband arbeitend angeordnet ist. Die Langspaltejektoren 10, 11 stehen geneigt bzw. gekippt zur Transportebene des Transportbandes 5. Die Ansaugung ist der Abströmung gegenüber der Transportrichtung T voreilend oder nacheilend ausbildbar. Im Übrigen gelten die vorstehenden Ausführungen zu den anderen Ausführungsbeispielen hier entsprechend.

Die in den Fig. 9 bis 11 dargestellten Ausführungsbeispiele der Unterdruck-Bandfördervorrichtung 1 betreffen unterschiedliche Anordnungen von mindestens zwei Langspaltejektoren 10, 11 in Bezug auf die Laufrichtung T. Bei dem fünften Ausführungsbeispiel gemäß Fig. 9 ist ein erster Langspaltejektor 10 quer zur Laufrichtung T positioniert, während ein zweiter mit Abstand positionierter Langspaltejektor 11 schräg zur Transportrichtung T angeordnet ist. Die Reihenfolge kann auch umgekehrt sein. Bei dem sechsten Ausführungsbeispiel gemäß Fig. 10 sind beide Langspaltejektoren 10, 11 schräg zur Transportrichtung T angeordnet. Der Winkel zur Transportrichtung T ist wählbar je nach Wahl des Unterdruckprofils, das dadurch erzeugt werden kann. Bei dem siebten Ausführungsbeispiel gemäß Fig. 11 sind die Langspaltejektoren 10, 11 in einer Reihe hintereinander angeordnet unter Ausbildung eines Absaugstreifens 39. Dieser Absaugstreifen 39 kann wie in Fig. 11 dargestellt einen Mittelstreifen bilden. Alternativ können ein Randstreifen oder beidseitig Randstreifen vorgesehen sein. Im Übrigen gelten die vorstehenden Ausführungen zu den Ausführungsbeispielen eins bis vier hier entsprechend.

Die Fig.12a und 12b zeigen ein achtes und neuntes Ausführungsbeispiel der Unterdruck-Bandfördervorrichtung 1, die sich von den vorstehenden Ausführungen dadurch unterscheiden, dass der Langspalt 17, 18 keine Querschnittsverengung aufweist, also parallele Seitenwände aufweist. Der Wirkungsgrad ist geringer, so dass der Langspaltejektor 10, 11 vorzugsweise näher an der Innenseite des Trumms 6 des Transportbandes 5 angeordnet ist. Im Übrigen gelten für das achte Ausführungsbeispiel gemäß Fig. 12a die Ausführungen zum ersten Ausführungsbeispiel gemäß Fig. 2 entsprechend. Für das neunte Ausführungsbeispiel gemäß Fig. 12b gelten die Ausführungen zum dritten und vierten Ausführungsbeispiel gemäß Fig. 7 und 8 entsprechend.

Gemäß einem weiteren nicht dargestellten Ausführungsbeispiel kann die Unterdruck-Bandfördervorrichtung 1 auch um 180° gedreht arbeiten, d.h. der Unterdruck an dem rücklaufenden Trumm unter entsprechender Drehung der Langspaltejektoren und Umkehrung der Transportrichtung aufgebracht werden.

## Patentansprüche

1. Unterdruck-Bandfördervorrichtung zum Führen einer laufenden Bahn (2), insbesondere eines Bahneinführungsstreifens einer Papier- oder Kartonbahn, mit einem luftdurchlässigen, endlos in einer Schleife (8) geführten Transportband (5) mit Obertrumm (6) und Untertrumm (7), und einer innerhalb der Schleife (8) angeordneten Vorrichtung (9) zum Aufbringen eines Unterdrucks an der Innenseite eines der Trumms (6) des Transportbandes (5) zum Festhalten der Bahn (2) an dem Transportband (5), **dadurch gekennzeichnet, dass** die Vorrichtung (9) zum Aufbringen eines Unterdrucks mittels mindestens einem Langspaltejektor mit einem Langspalt (10, 11) gebildet wird, der jeweils einen Luftstrahlinjektor (12) mit einer Vielzahl von Luftaustrittsdüsen (14) zur Erzeugung einer Luftströmung in dem Spaltraum des Langspalts entlang der Eintrittsseite (15, 16) des Langspalts (17, 18) aufweist und eintrittsseitig mit Abstand unterhalb der Innenseite des zum Festhalten der Bahn (2) vorgesehenen Trumms (6) positioniert ist.

2. Unterdruck-Bandfördervorrichtung nach Anspruch 1, **dadurch gekennzeichnet, dass** der mindestens eine Langspaltejektor (10, 11) über einen in Spaltlängsrichtung angeordneten Düsenstock (19) eine Strömung in einem Spaltraum (17, 18) erzeugt.

3. Unterdruck-Bandfördervorrichtung nach Anspruch 2, **dadurch gekennzeichnet, dass** der Spaltraum (20) mit einem eingeengten Querschnitt ausgebildet ist.

4. Unterdruck-Bandfördervorrichtung nach einem der Ansprüche 1 bis 3, **dadurch gekennzeichnet, dass** innerhalb der Schleife (8) eine Trennwand (29) angeordnet ist, die einen Ansaugraum (33, 34), in dem die Eintrittsseite (15, 16) des mindestens einen Langspaltejektors (10, 11) angeordnet ist, von einem Abströmraum (35, 36), in dem eine Austrittsseite (26) des mindestens einen Langspaltejektors (10, 11) angeordnet ist, trennt.

5. Unterdruck-Bandfördervorrichtung nach Anspruch 4, **dadurch gekennzeichnet, daß** der Ansaugraum (33, 34) und Abströmraum (35, 36) Querwände (30) zwischen benachbarten Langspaltejektoren (10, 11) aufweist.

6. Unterdruck-Bandfördervorrichtung nach Anspruch 4 oder 5, **dadurch gekennzeichnet, dass** der Ansaugraum (33, 34) für eine Begrenzung eines Unterdrucks über mindestens eine Drossel (37, 38) mit dem Abströmraum (35, 36) verbindbar ist.

7. Unterdruck-Bandfördervorrichtung nach Anspruch 6, **dadurch gekennzeichnet, dass** die mindestens eine Drossel (37, 38) in einer Trennwand (29) zwischen Ansaugraum (33, 34) und Abströmraum (35, 36) zur Steuerung einer Durchflussmenge angeordnet ist.

8. Unterdruck-Bandfördervorrichtung nach einem der Ansprüche 1 bis 7, **dadurch gekennzeichnet, dass** der mindestens eine Langspaltejektor (10, 11) senkrecht zum Transportband (5) arbeitend angeordnet ist.

9. Unterdruck-Bandfördervorrichtung nach einem der Ansprüche 1 bis 8, **dadurch gekennzeichnet, dass** der mindestens eine Langspaltejektor (10, 11) in einem Winkel zum Transportband (5) arbeitend angeordnet ist.

10. Unterdruck-Bandfördervorrichtung nach einem der Ansprüche 1 bis 9, **dadurch gekennzeichnet, dass** der mindestens eine Langspaltejektor (10, 11) jeweils einen Spaltraum (20) aufweist, der einen Auslassabschnitt (40) mit aufgeweitetem Querschnitt besitzt.

11. Unterdruck-Bandfördervorrichtung nach einem der Ansprüche 1 bis 10, **dadurch gekennzeichnet, dass** der mindestens eine Langspaltejektor (10, 11) jeweils einen Spaltraum (20) mit einer wählbaren Strömungsweglänge besitzt.

12. Unterdruck-Bandfördervorrichtung nach Anspruch 9, **dadurch gekennzeichnet, dass** die Strömungsweglänge des Spaltraumes (20) mit einem eingeengten Querschnitt 50 bis 80 % der Gesamtströmungsweglänge des Spaltraumes (20) beträgt.

13. Unterdruck-Bandfördervorrichtung nach einem der Ansprüche 1 bis 12, **dadurch gekennzeichnet, dass** der Luftstrahlinjektor (12) in einem konvergierenden Eintrittsbereich (23) eines Langspaltejektors (10, 11) angeordnet ist.

14. Unterdruck-Bandfördervorrichtung nach einem der Ansprüche 1 bis 13, **dadurch gekennzeichnet, dass** der mindestens eine Langspaltejektor (10, 11) quer zur Laufrichtung des Transportbandes (5) angeordnet ist.

15. Unterdruck-Bandfördervorrichtung nach einem der Ansprüche 1 bis 14, **dadurch gekennzeichnet, dass** der mindestens eine Langspaltejektor (10, 11) schräg zur Laufrichtung (T) des Transportbandes (5) angeordnet ist.

16. Unterdruck-Bandfördervorrichtung nach einem der Ansprüche 1 bis 14, **dadurch gekennzeichnet, dass** mehrere Langspaltejektoren (10, 11) in Laufrichtung (T) des Transportbandes (5) benachbart zueinander angeordnet sind.

17. Unterdruck-Bandfördervorrichtung nach Anspruch 16, **dadurch gekennzeichnet, dass** je nach Lauflänge des Transportbandes (5) mindestens zwei Langspaltejektoren (10, 11) in Laufrichtung (T) des Transportbandes (5) mit Abstand zueinander angeordnet sind.

18. Unterdruck-Bandfördervorrichtung nach Anspruch 16 oder 17, **dadurch gekennzeichnet, dass** die Langspaltejektoren (10, 11) mit der Spaltlängsrichtung in Laufrichtung (T) des Transportbandes (5) unter Ausbildung mindestens eines ansaugenden Streifens (39) angeordnet sind.

19. Unterdruck-Bandfördervorrichtung nach einem der Ansprüche 1 bis 18, **dadurch gekennzeichnet, dass** der mindestens eine Langspaltejektor (10, 11) einen Einlassbereich mit abgerundeten kurzen Seitenkanten (24) aufweist.

20. Unterdruck-Bandfördervorrichtung nach einem der Ansprüche 1 bis 19, **dadurch gekennzeichnet, dass** der mindestens eine Luftstrahlinjektor (10, 11) über seitlich an dem Transportband (5) angeordnete Zuführungsleitungen (21, 22) speisbar ist.

21. Unterdruck-Bandfördervorrichtung nach einem der Ansprüche 1 bis 20, **dadurch gekennzeichnet, dass** ein Abströmraum (35, 36) kapselbar ist für eine regelbare Ableitung der Ausströmluft.

22. Unterdruck-Bandfördervorrichtung nach einem der Ansprüche 1 bis 21, **dadurch gekennzeichnet, dass** über eine Zuführungsleitung (21, 22) dem mindestens einen Langspaltejektor (10, 11) Luft zuführbar ist, und der Druck der Luft einstellbar ist.

23. Unterdruck-Bandfördervorrichtung nach Anspruch 22, **dadurch gekennzeichnet, dass** mehrere Langspaltejektoren (10, 11) benachbart zueinander angeordnet sind, und den Zuführungsleitungen (21, 22) Luft mit einem jeweils einstellbarem Druck zuführbar ist.

## Claims

1. Vacuum belt conveying device for guiding a moving web (2), in particular a web threading strip of a paper or board web, having an air-permeable transport belt (5) guided endlessly in a loop (8) with an upper run (6) and a lower run (7), and a device (9) arranged within the loop (8) for applying a vacuum to the inner side of one of the runs (6) of the transport belt (5) in order to hold the web (2) firmly on the transport belt (5), **characterized in that** the device (9) for applying a vacuum is formed by means of at least one long-gap ejector (10, 11), which in each case has an air jet injector (12) having a large number of air outlet nozzles (14) for producing an air stream in the gap space of the long gap along the inlet side (15, 16) of the long gap (17, 18) and, on the inlet side, is positioned at a distance under the inner side of the run (6) which is provided to hold the web (2) firmly.

2. Vacuum belt conveying device according to Claim 1, **characterized in that** the at least one long-gap ejector (10, 11) produces a flow in a gap space (17, 18) via a nozzle stock (19) arranged in the gap longitudinal direction.

3. Vacuum belt conveying device according to Claim 2, **characterized in that** the gap space (20) is formed with a narrowed cross section.

4. Vacuum belt conveying device according to one of Claims 1 to 3, **characterized in that** within the loop (8) there is arranged a dividing wall (29), which divides a suction chamber (33, 34), in which the inlet side (15, 16) of the at least one long-gap ejector (10, 11) is arranged, from an outward flow chamber (35, 36), in which an outlet side (26) of the at least one long-gap ejector (10, 11) is arranged.

5. Vacuum belt conveying device according to Claim 4, **characterized in that** the suction chamber (33, 34) and outward flow chamber (35, 36) have transverse walls (30) between adjacent long-gap ejectors (10, 11).

6. Vacuum belt conveying device according to Claim 4 or 5, **characterized in that** the suction chamber (33, 34) can be connected to the outward flow chamber (35, 36) via at least one restrictor (37, 38) in order to limit a vacuum.

7. Vacuum belt conveying device according to Claim 6, **characterized in that** the at least one restrictor (37, 38) is arranged in a dividing wall (29) between suction chamber (33, 34) and outward flow chamber (35, 36) in order to control a flow rate.

8. Vacuum belt conveying device according to one of Claims 1 to 7, **characterized in that** the at least one long-gap ejector (10, 11) is arranged to operate at right angles to the transport belt (5).

9. Vacuum belt conveying device according to one of Claims 1 to 8, **characterized in that** the at least one long-gap ejector (10, 11) is arranged to operate at an angle to the transport belt (5).

10. Vacuum belt conveying device according to one of Claims 1 to 9, **characterized in that** the at least one long-gap ejector (10, 11) in each case has a gap space (20) which has an outlet portion (40) with a widened cross section.

11. Vacuum belt conveying device according to one of Claims 1 to 10, **characterized in that** the at least one long-gap ejector (10, 11) in each case has a gap space (20) with a selectable flow path length.

12. Vacuum belt conveying device according to Claim 9, **characterized in that** the flow path length of the gap space (20) having a narrowed cross section is 50 to 80% of the total flow path length of the gap space (20).

13. Vacuum belt conveying device according to one of Claims 1 to 12, **characterized in that** the air jet injector (12) is arranged in a converging inlet region (23) of a long-gap ejector (10, 11).

14. Vacuum belt conveying device according to one of Claims 1 to 13, **characterized in that** the at least one long-gap ejector (10, 11) is arranged transversely with respect to the running direction of the transport belt (5).

15. Vacuum belt conveying device according to one of Claims 1 to 14, **characterized in that** the at least one long-gap ejector (10, 11) is arranged obliquely with respect to the running direction (T) of the transport belt (5).

16. Vacuum belt conveying device according to one of Claims 1 to 14, **characterized in that** a plurality of long-gap ejectors (10,11) are arranged adjacent to one another in the running direction (T) of the transport belt (5).

17. Vacuum belt conveying device according to Claim 16, **characterized in that**, depending on the running length of the transport belt (5), at least two long-gap ejectors (10, 11) are arranged at a distance from each other in the running direction (T) of the transport belt (5).

18. Vacuum belt conveying device according to Claim 16 or 17, **characterized in that** the long-gap ejectors (10, 11) are arranged with the gap longitudinal direction in the running direction (T) of the transport belt (5), forming at least one vacuum strip (39).

19. Vacuum belt conveying device according to one of Claims 1 to 18, **characterized in that** the at least one long-gap ejector (10, 11) has an inlet region with rounded short side edges (24).

20. Vacuum belt conveying device according to one of Claims 1 to 19, **characterized in that** the at least one air jet injector (10, 11) can be fed via feed lines (21, 22) arranged laterally on the transport belt (5).

21. Vacuum belt conveying device according to one of Claims 1 to 20, **characterized in that** an outward flow chamber (35, 36) can be encapsulated for controllable dissipation of the air flowing out.

22. Vacuum belt conveying device according to one of Claims 1 to 21, **characterized in that** air can be supplied to the at least one long-gap ejector (10, 11) via a feed line (21, 22), and the pressure of the air can be adjusted.

23. Vacuum belt conveying device according to Claim 22, **characterized in that** a plurality of long-gap ejectors (10, 11) are arranged adjacent to one another, and air can be supplied to the feed lines (21, 22) at a respectively adjustable pressure.

## Revendications

1. Dispositif de convoyage de bande à dépression pour le guidage d'une bande continue (2), en particulier d'une lame de guidage de bande d'une bande de papier ou de carton, avec une bande transporteuse (5) perméable à l'air guidée sans fin dans une boucle (8) avec un brin supérieur (6) et un brin inférieur (7), et, disposé à l'intérieur de ladite boucle (8), un dispositif (9) agencé pour appliquer une dépression à la face intérieure d'un des brins (6) de ladite bande transporteuse (5) de façon à maintenir fermement ladite bande continue (2) sur ladite bande transporteuse (5), **caractérisée en ce que** ledit dispositif (9) agencé, pour appliquer une dépression est formé d'au moins un éjecteur à fente longue avec une fente longue (10, 11), qui se compose à chaque fois d'un injecteur de jet d'air (12) avec une pluralité de buses de sortie d'air (14) pour l'obtention d'un flux d'air dans l'espace de fente de la fente longue le long du côté d'entrée (15, 16) de la fente longue (17, 18), et qui est positionné, du côté entrée, à distance et au-dessous de ladite face intérieure dudit brin (6) prévu pour le maintien de ladite bande continue (2).

2. Dispositif de convoyage par dépression selon la revendication 1, **caractérisé en ce que** ledit au moins un éjecteur à fente longue (10, 11) produit un écoulement dans un espace de fente (17, 18) par un porte-gicleur (19) disposé selon la direction longitudinale de fente.

3. Dispositif de convoyage par dépression selon la revendication 2, **caractérisé en ce que** la zone de fente (20) est formée avec une section transversale resserrée.

4. Dispositif de convoyage par dépression selon l'une des revendications 1 à 3, **caractérisé en ce qu'**une cloison de séparation (29) est disposée à l'intérieur de ladite boucle (8), et qu'elle sépare d'une part une chambre d'aspiration (33, 34), dans laquelle est disposé le côté d'entrée (15, 16) dudit au moins un éjecteur à fente longue (10, 11), et d'autre part une chambre de refoulement (35, 36), dans laquelle est disposé un côté de sortie (26) dudit au moins un éjecteur à fente longue (10, 11).

5. Dispositif de convoyage par dépression selon la revendication 4, **caractérisé en ce que** ladite chambre d'aspiration (33, 34), comme ladite chambre de refoulement (35, 36), comporte des cloisons transversales (30) entre desdits éjecteurs à fente longue (10, 11) voisins.

6. Dispositif de convoyage par dépression selon la revendication 4 ou 5, **caractérisé en ce que** ladite chambre d'aspiration (33, 34) est reliable avec ladite chambre de refoulement (35, 36) au moyen d'au moins un clapet (37, 38) pour assurer une limitation de la dépression.

7. Dispositif de convoyage par dépression selon la revendication 6, **caractérisé en ce que** ledit au moins un clapet (37, 38) est disposé dans une cloison de séparation (29) entre ladite chambre d'aspiration (33, 34) et ladite chambre de refoulement (35, 36), pour le pilotage du débit d'air traversant.

8. Dispositif de convoyage par dépression selon l'une des revendications 1 à 7, **caractérisé en ce que** ledit au moins un éjecteur à fente longue (10, 11) est disposé de façon à travailler perpendiculairement par rapport à ladite bande transporteuse (5).

9. Dispositif de convoyage par dépression selon l'une des revendications 1 à 8, **caractérisé en ce que** ledit au moins un éjecteur à fente longue (10, 11) est disposé de façon à travailler obliquement par rapport à ladite bande transporteuse (5).

10. Dispositif de convoyage par dépression selon l'une des revendications 1 à 9, **caractérisé en ce que** ledit au moins un éjecteur à fente longue (10, 11) comporte à chaque fois une zone de fente (20), qui possède une portion de sortie (40) avec une section élargie.

11. Dispositif de convoyage par dépression selon l'une des revendications 1 à 10, **caractérisé en ce que** ledit au moins un éjecteur à fente longue (10, 11) possède à chaque fois une zone de fente (20) avec une longueur de trajet de flux réglable.

12. Dispositif de convoyage par dépression selon la revendication 9, **caractérisé en ce que** la longueur de trajet de flux de ladite zone de fente (20) avec une section resserrée représente 50 à 80% de la longueur de trajet de flux totale de ladite zone de fente (20).

13. Dispositif de convoyage par dépression selon l'une des revendications 1 à 12, **caractérisé en ce que** ledit injecteur de jet d'air (12) est disposé dans une zone d'entrée convergente (23) d'un dit éjecteur à fente longue (10, 11).

14. Dispositif de convoyage par dépression selon l'une des revendications 1 à 13, **caractérisé en ce que** ledit au moins un éjecteur à fente longue (10, 11) est disposé perpendiculairement à la direction d'avance de ladite bande transporteuse (5).

15. Dispositif de convoyage par dépression selon l'une des revendications 1 à 14, **caractérisé en ce que** ledit au moins un éjecteur à fente longue (10, 11) est disposé obliquement à la direction d'avance (T) de ladite bande transporteuse (5).

16. Dispositif de convoyage par dépression selon l'une des revendications 1 à 14, **caractérisé en ce que** plusieurs dits éjecteurs à fente longue (10, 11) sont disposés dans la direction d'avance (T) de ladite bande transporteuse (5) au voisinage les uns des autres.

17. Dispositif de convoyage par dépression selon la revendication 16, **caractérisé en ce que** selon la course de ladite bande transporteuse (5) au moins deux dits éjecteurs à fente longue (10, 11) sont disposés dans la direction d'avance (T) de ladite bande transporteuse (5) à distance l'un de l'autre.

18. Dispositif de convoyage par dépression selon la revendication 16 ou 17, **caractérisé en ce que** lesdits éjecteurs à fente longue (10, 11) sont disposés avec la direction de la fente dans la direction d'avance (T) de ladite bande transporteuse (5) sous la configuration d'au moins une rainure aspirante (39).

19. Dispositif de convoyage par dépression selon l'une des revendications 1 à 18, **caractérisé en ce que** ledit au moins un éjecteur à fente longue (10, 11) comporte une zone d'entrée avec de courts chanfreins latéraux arrondis (24).

20. Dispositif de convoyage par dépression selon l'une des revendications 1 à 19, **caractérisé en ce que** ledit au moins un injecteur de flux d'air (10, 11) est alimentable par des conduites d'injection (21, 22) disposées sur le côté de ladite bande transporteuse (5).

21. Dispositif de convoyage par dépression selon l'une des revendications 1 à 20, **caractérisé en ce qu'**une chambre de refoulement (35, 36) peut être équipée de capsule pour une évacuation contrôlable de l'air éjecté.

22. Dispositif de convoyage par dépression selon l'une des revendications 1 à 21, **caractérisé en ce que** ledit au moins un éjecteur à fente longue (10, 11) est alimentable en air par une conduite d'injection (21, 22), et que la pression de l'air est réglable.

23. Dispositif de convoyage par dépression selon la revendication 22, **caractérisé en ce que** plusieurs dits éjecteurs à fente longue (10, 11) sont disposés au voisinage les uns des autres, et que la pression de l'air est réglable à chacune desdites conduites d'injection (21, 22).
